# EUROPÄISCHE PATENTSCHRIFT

(11) **EP 2 384 294 B1**
(45) Veröffentlichungstag und Bekanntmachung des Hinweises auf die Patenterteilung: **10.07.2013**
(21) Anmeldenummer: 09798947.9
(22) Anmeldetag: 30.12.2009
(51) Int. Cl.: B60R 25/00, E05B 65/20, E05F 15/20

(54) **EINRICHTUNG ZUM BERÜHRUNGSLOSEN BETÄTIGEN EINES BEWEGLICHEN TEILS EINES FAHRZEUGS**
DEVICE FOR ACTUATING A MOVING PART OF A VEHICLE WITHOUT CONTACT
DISPOSITIF D'ACTIONNEMENT SANS CONTACT D'UNE PARTIE MOBILE D'UN VÉHICULE

(30) Priorität: 30.12.2008 DE 102008063366
(43) Veröffentlichungstag der Anmeldung: 09.11.2011
(73) Patentinhaber: Huf Hülsbeck & Fürst GmbH & Co. KG, 42551 Velbert (DE)
(72) Erfinder: VAN GASTEL, Peter, 42699 Solingen (DE)
(74) Vertreter: Vogel, Andreas
(86) Internationale Anmeldenummer: PCT/EP2009/068042
(87) Internationale Veröffentlichungsnummer: WO 2010/076332

(56) Entgegenhaltungen:
- EP-A- 1 235 190
- EP-A2- 0 770 749
- EP-A2- 1 099 812
- WO-A1-2009/132766
- DE-A1-102006 007 958

## Beschreibung

Die vorliegende Erfindung betrifft eine Einrichtung zum berührungslosen Betätigen eines beweglichen Teils eines Fahrzeugs, insbesondere einer Heckklappe, einer Seitentür oder dergleichen, mit einem ersten Erkennungsmittel zur Detektion eines Objektes in einem ersten Detektionsbereich und einem zweiten Erkennungsmittel zur Detektion eines Objektes in einem zweiten Detektionsbereich, so dass über die Erkennungsmittel die Betätigung des beweglichen Teils aktivierbar ist.

Beispielsweise kann das berührungslose Betätigen einer Heckklappe dann sinnvoll genutzt werden, wenn eine Person Gegenstände mit beiden Händen trägt und eine manuelle Betätigung der Heckklappe nicht oder nur erschwert möglich ist. Das durch die Erkennungsmittel detektierte Objekt kann eine Person sein, die sich dem Fahrzeug in der Absicht nähert, die Heckklappe oder eine Seitentür oder dergleichen zu betätigen. Die Betätigung der Heckklappe, der Seitentür oder dergleichen beschreibt dabei sowohl einen Öffnungsvorgang, beispielsweise wenn die Person einen Gegenstand beidhändig in den Kofferraum oder Innenraum einlegen möchte oder die Betätigung betrifft einen Schließvorgang, wenn die Person beidhändig einen Gegenstand aus dem Kofferraum oder dem Innenraum entnommen hat.

Aus der EP 1 902 912 A1 ist eine gattungsbildende Einrichtung zum berührungslosen Betätigen einer Heckklappe eines Fahrzeugs bekannt. Hierin wird ein Erkennungsmittel in Form einer Sensoranordnung vorgeschlagen, mit der Teile des Außenbereiches des Fahrzeuges auf die Anwesenheit eines Körperteils einer Person oder eines Gegenstandes überwacht wird. Die Sensoreinrichtung ist so angebracht und ausgerichtet, dass ein Teil eines Beins oder eines Fußes der Person, die neben dem Fahrzeug steht, detektiert werden kann.

Die Detektion umfasst dabei ferner eine Körperbewegung, die zum Beispiel das Anheben oder das Schwenken des Beins oder des Fußes der Person im von der Sensoranordnung überwachten Teil des Außenbereiches des Fahrzeugs betrifft. Nachteilhafterweise kann dabei ein Signal zum Betätigen der Heckklappe auch dann ausgelöst werden, wenn es sich nicht zwingend um das Bein oder um den Fuß der Person handelt. Beispielsweise können Tiere den durch die Sensoranordnung überwachten Teil des Außenbereichs des Fahrzeugs passieren oder ein Gegenstand, beispielsweise ein Ball, läuft oder rollt durch den überwachten Außenbereich. Es ist daher wünschenswert, eine Fehlfunktion der Betätigung der Heckklappe des Fahrzeugs zu vermeiden.

Aus der DE 10 2004 041 709 B3 ist eine weitere Einrichtung zum berührungslosen Betätigen einer Heckklappe eines Fahrzeugs über Erkennungsmittel bekannt. Hierhin wird vorgeschlagen, ein erstes Erkennungsmittel zur Detektion eines Objektes in einem ersten Detektionsbereich und ein zweites Erkennungsmittel zur Detektion eines Objektes in einem zweiten Detektionsbereich anzuordnen, so dass über die Erkennungsmittel die Betätigung der Heckklappe aktivierbar ist. Als Erkennungsmittel wird auf bereits bekannte Einrichtungen in einem Fahrzeug verwiesen, die als Abstandserfassungssysteme, auch PDC-Systeme (Park-Distance-Control-Systeme) bekannt sind. Diese Systeme arbeiten mit Ultraschallsensoren oder mit Radarsensoren, und dienen der Überwachung eines Außenbereiches des Fahrzeugs.

Ultraschallsensoren oder Radarsensoren, die als Erkennungsmittel zur Detektion von Objekten im Außenbereich des Fahrzeugs eingesetzt werden, weisen eine große Stromaufnahme auf. Eine dauerhafte Überwachung des Außenbereiches des Fahrzeugs durch derartige Sensoren kann daher nicht zufriedenstellend umgesetzt werden. Als Energiequelle zur Versorgung derartiger Sensoren dient die im Fahrzeug vorhandene Batterie, so dass die Einrichtung zum berührungslosen Betätigen einer Heckklappe nicht dauerhaft eingeschaltet bleiben kann.

Es ist daher die Aufgabe der vorliegenden Erfindung, eine Einrichtung zum berührungslosen Betätigen eines beweglichen Teils eines Fahrzeugs zu schaffen, die die Nachteile des voranstehend genannten Standes der Technik überwindet und eine dauerhafte Überwachung des Außenbereiches eines Fahrzeuges ermöglicht. Insbesondere soll eine zuverlässige und energiearme Überwachung des Außenbereiches eines Fahrzeuges ermöglicht werden.

Diese Aufgabe wird ausgehend von einer Einrichtung zum berührungslosen Betätigen des beweglichen Teils eines Fahrzeugs gemäß dem Oberbegriff des Anspruches 1, gemäß dem Anspruch 11 und gemäß dem Anspruch 12 mit den jeweils kennzeichnenden Merkmalen gelöst. So eine Einrichtung ist aus der WO 2009/132766 A bekannt. Vorteilhafte Weiterbildungen der Erfindung sind in den abhängigen Ansprüchen angegeben.

Die Erfindung schließt die technische Lehre ein, dass das erste Erkennungsmittel als ein erster Kapazitätssensor und das zweite Erkennungsmittel als ein zweiter Kapazitätssensor ausgebildet ist und wobei Mittel vorgesehen sind, mit denen die Detektionsbereiche in voneinander getrennte Bereiche vorgebbar sind. Zusätzlich können noch weitere Erkennungsmittel vorhanden sein, die ebenfalls über eigene Detektionsbereiche verfügen.

Im Sinne dieser Erfindung wird unter dem Begriff "bewegliches Teil", jede Tür, Seiten- oder Schiebetür, Klappe oder dergleichen eines Fahrzeuges verstanden, die wenigstens einen Schließzustand und einen Öffnungszustand aufweist, wobei der Schließzustand durch ein elektrisches und/oder mechanisches Schloss erreicht wird, um ein ungewolltes oder unberechtigtes Öffnen zu verhindern. Insbesondere kann das Schloss dieses beweglichen Teils mit einer Zentralverriegelung, vorzugsweise als "Aktiv- bzw. Passive Keyless-Go System", vom Fahrzeug zusammenwirken. Das Fahrzeug selbst kann ein Kraftfahrzeug sein.

Durch die Ausführung der Erkennungsmittel als Kapazitätssensoren ergibt sich ein sehr niedriger Stromverbrauch für die Einrichtung zum berührungslosen Betätigen des beweglichen Teils eines Fahrzeugs. Daraus ergibt sich der Vorteil, dass die Kapazitätssensoren dauerhaft in Betrieb gehalten werden können, um einen Außenbereich des Fahrzeugs, vorzugsweise im Bereich der Heckklappe oder der Seitentüren, zu überwachen. Die Kapazitätssensoren können derart ausgeführt und dimensioniert sein, dass diese zumindest im Ruhezustand einen Stromverbrauch von weniger als 100µA aufweisen. Ein derartig niedriger Stromverbrauch ermöglicht eine dauerhafte Überwachung des Außenbereiches des Fahrzeugs, so dass die Einrichtung zum berührungslosen Betätigen des beweglichen Teils des Fahrzeugs stets in Einsatzbereitschaft verbleiben kann.

Eine weitere Verbesserung der Funktion der Einrichtung zum berührungslosen Betätigen des beweglichen Teils wird dadurch erreicht, dass Mittel vorgesehen sind, mit denen die Detektionsbereiche in voneinander getrennte Bereiche vorgebbar sind. Damit wird der Vorteil erreicht, dass sich der erste Detektionsbereich mit dem zweiten Detektionsbereich nicht überschneidet. Durch die voneinander getrennten Detektionsbereiche können verschiedene Körperteile einer Person unabhängig voneinander detektiert werden. Durch den Einsatz der erfindungsgemäßen Mittel zur räumlichen Trennung der Detektionsbereiche kann die Stromaufnahme der Kapazitätssensoren weiter reduziert werden. Die Kapazitätssensoren können jeweils eine oder mehrere Sensorelektroden besitzen, die mit der näheren Umgebung eine kapazitive Kopplung aufweisen. Dabei gilt, je höher Ladungsdichte auf den Sensorelektroden ist, umso höher ist auch die kapazitive Kopplung.

Bei Vorhandensein der erfindungsgemäßen Mittel zur Vorgabe der jeweiligen Detektionsbereiche kann die auf den Sensorelektroden gespeicherte elektrische Ladung jedoch niedriger ausfallen, um dennoch eine hohe Sensitivität der Kapazitätssensoren zu erreichen. Die Folge ist eine weitere Reduktion der Stromaufnahme, wodurch eine weitere Verbesserung der Einrichtung zum berührungslosen Betätigen des beweglichen Teils erreicht wird.

Eine vorteilhafte Ausführungsform der Einrichtung weist sowohl Mittel für den ersten als auch Mittel für den zweiten Detektionsbereich auf. Auch können mehr als zwei Erkennungsmittel vorgesehen sein, so dass auch ein dritter oder weitere Detektionsbereiche vorhanden sein können. Diese Erkennungsmittel können baugleich oder ähnlich zum ersten und/oder zweiten Erkennungsmittel aufgebaut sein und können somit auch über entsprechende Kapazitätssensoren verfügen, die klar definierte Detektionsbereiche aufweisen. Die Mittel für die Detektionsbereiche sind so ausgeführt, dass der erste Detektionsbereich eine im Wesentlichen horizontale Erstreckung besitzt, wohingegen der zweite Detektionsbereich eine im Wesentlichen vertikale Erstreckung aufweist. Ein dritter Detektionsbereich eines dritten Erkennungsmittels kann beispielsweise neben dem ersten oder zweiten Detektionsbereich angeordnet sein. Auch ist es denkbar, dass ein dritter Detektionsbereich zwischen dem ersten oder zweiten Detektionsbereich angeordnet ist. Somit ist eine genaue Detektion des Objektes und/oder eines entsprechenden Bewegungsmusters des Objektes messtechnisch gut erfassbar, wodurch falsche Betätigungen des beweglichen Teils sicher verhindert werden können. Die Kapazitätssensoren können für eine Betätigung einer Heckklappe vorzugsweise im Heckbereich des Fahrzeugs und insbesondere im und/oder am hinteren Stoßfänger des Fahrzeugs angeordnet werden. Die Anordnung der Kapazitätssensoren erfolgt derart, dass durch den ersten Kapazitätssensor mit dem horizontalen Detektionsbereich beispielsweise ein Bein als zu erfassendes Objekt einer sich aufrecht bewegenden Person detektiert werden kann. Läuft also eine Person auf den Heckbereich des Fahrzeugs zu, wird diese Bewegung durch den ersten Kapazitätssensor mit dem horizontalen Detektionsbereich erfasst. Bleibt die Person hinter dem Fahrzeug stehen und bewegt die Person einen Fuß in den Bereich unterhalb des hinteren Stoßfängers, kann diese Bewegung durch den zweiten Kapazitätssensor mit dem vertikalen Detektionsbereich erfasst werden. Die Kapazitätssensoren können für eine Betätigung einer Seitentür im Türschwellerbereich des Fahrzeugs, insbesondere im und/oder am unteren Ende der Seitentür des Fahrzeuges angeordnet sein. Auch ist es denkbar, dass die Kapazitätssensoren direkt am oder im Türschweller angeordnet sind und nicht in der Seitentür selber. Dabei ist vorzugsweise wenigstens ein horizontaler und einer vertikaler Detektionsbereich, wie bei der Heckklappe, vorgesehen.

Durch den Einsatz von zumindest zwei Detektionsbereichen kann ein Bewegungsmuster des Objektes durch die Einrichtung die Absicht erkannt werden, das bewegliche Teil des Fahrzeugs betätigen zu wollen. Hebt die Person beispielsweise den Fuß an, kann eine weitere Veränderung der Ladung auf der Sensorelektrode des zweiten Kapazitätssensors erfolgen. Folglich besteht die Möglichkeit, die Betätigung der Heckklappe an ein vorgegebenes Bewegungsmuster der Person und insbesondere ein Bewegungsmuster des Fußes der Person zu binden. Dieses Bewegungsmuster kann beispielsweise nach der Annäherung der Person an das Fahrzeug folgen und eine einfache und bevorzugt eine zweifache oder mehrfache Fußbewegung umfassen.

Auch ist es denkbar, dass zunächst der Kapazitätssensor die Bewegung eines Beines erfasst, wodurch z. B. der zweite Kapazitätssensor erst eingeschaltet wird. Wenn der zweite Kapazitätssensor eingeschaltete ist versucht dieser den entsprechenden Fuß des Beines messtechnisch zu erfassen. Dabei kann z. B. der Eintritt des Fußes in den zweiten Detektionsbereich gemessen werden. Dieses Bewegungsmuster kann zur Auslösung der Betätigung des beweglichen Teils genutzt werden. Auch ist es möglich, dass der Fuß ggf. unverzüglich wieder aus dem zweiten Detektionsbereich entfernt werden muss, um die Betätigung des beweglichen Teils auszulösen. Ebenfalls muss ggf. zusätzlich das Bein aus dem ersten Detektionsbereich entfernt werden, um dann erst die Betätigung des beweglichen Teils auszulösen. Darüber hinaus ist es denkbar, dass ein drittes Erkennungsmittel, welches ebenfalls als Kapazitätssensor ausgestaltet sein kann, zunächst die Annäherung einer Person an das Fahrzeug erfasst, wodurch die Überwachung des Bewegungsmuster beginnt bzw. eingeschaltet wird. Auch kann diese gemessene Annäherung erst zur Einschaltung des ersten und zweiten Erkennungsmittels dienen.

Der erste und/oder der zweite Kapazitätssensor kann drahtartig oder folienartig ausgebildet werden, wobei der Draht oder die Folie die Sensorelektrode des Kapazitätssensors bildet. Vorzugsweise kann sich die drahtartige oder folienartige Sensorelektrode über einen Teil oder bevorzugt über der gesamten Breite des Stoßfängers bzw. Breite der Seitentür des Fahrzeugs erstrecken. Folglich ist die Einrichtung zur Betätigung einer Heckklappe bzw. einer Seiten eines Fahrzeugs aus verschiedenen Bereichen in der näheren Umgebung des Hecks bzw. der entsprechenden Seitentür des Fahrzeugs möglich. Die Sensorelektroden können Bestandteil des hinteren Stoßfängers, der Seitentür oder des Türschwellers sein oder innenseitig in diesen aufgeklebt oder mit Befestigungsmitteln befestigt sein. Ferner können die Sensorelektroden im Spritzgussprozess zur Herstellung des Stoßfängers bereits verarbeitet werden. Dabei weisen die Kapazitätssensoren innerhalb des Stoßfängers, der Seitentür oder des Türschwellers eine räumliche Trennung auf, so dass sich der erste Kapazitätssensor eher im vertikalen Erstreckungsbereich befindet, wohingegen der zweite Kapazitätssensor vorzugsweise im unteren, in die Waagerechte übergehenden Bereich des hinteren Stoßfängers, der Seitentür oder des Türschwellers eingebracht ist.

Zur verbesserten Vorgabe der geometrisch voneinander getrennten Detektionsbereiche sind die dazu vorgesehenen Mittel in Form metallischer Abschirmungen ausgebildet. Diese metallischen Abschirmungen erstrecken sich auf der dem ersten und dem zweiten Detektionsbereich abgewandten Seite der Kapazitätssensoren, so dass die Abschirmungen die Kapazitätssensoren halbschalenartig umschließen, wobei zumindest eine Isolationsschicht zwischen den Kapazitätssensoren und den Abschirmungen vorgesehen ist. Ferner weisen die metallischen Abschirmungen das gleiche elektrische Potential wie die jeweiligen Sensorelektroden auf. Hierzu können die metallischen Abschirmungen elektrisch mit den jeweiligen Sensorelektroden elektrisch verbunden sein. Dadurch wird ein "Active Shield" gebildet, das den Detektionsbereich der Sensorelektroden beeinflusst bzw. bestimmt. Dabei wird der Detektionsbereich in Richtung zum Innenbereich des Stoßfängers, der Seitentür oder des Türschwellers im Wesentlichen unterbunden. Um die Anordnung der Detektionsbereiche der Kapazitätssensoren ganz gezielt ausrichten zu können, wird vorgeschlagen, dass die Abschirmungen zumindest bereichsweise U-förmig die Kapazitätssensoren umschließen, wobei die Kapazitätssensoren in der U-förmigen Öffnung angeordnet sind und der jeweilige Detektionsbereich der Kapazitätssensoren vor der U-förmigen Öffnung der Abschirmung liegt. Folglich sind die Kapazitätssensoren in diesem Fall (U-förmige Abschirmung) nicht nur auf der abgewandten Rückseite des Detektionsbereich durch die Abschirmung bedeckt, sondern weitestgehend auch auf den jeweiligen Randseiten. Zusätzlich kann eine metallische Masseabschirmung zum Einsatz kommen, die hinter den jeweiligen Kapazitätssensoren mit ihren aktiven Abschirmungen angeordnet werden kann. Diese sind somit rückseitig zum Detektionsbereich des jeweiligen Sensors in Richtung des Fahrzeugs angeordnet. Durch die zusätzliche Masseabschirmung wird der Detektionsbereich sicher und zuverlässig vom Fahrzeug weg auf den gewünschten Überwachungsbereich gerichtet.

Auch ist es denkbar, dass zusätzlich zu den Kapazitätssensoren sogenannte Kompensations- oder Ausgleichselektroden eingesetzt werden, die jeweils elektrisch isoliert z. B. links und rechtsseitig neben der eigentlichen Kapazitätselektrode angeordnet sind. Diese Ausgleichselektroden können optional ebenfalls von der Abschirmung abgedeckt werden. Sofern eine U-förmige Abschirmung vorhanden ist, sind die Ausgleichselektroden, wie die Kapazitätselektrode in der U-förmigen Öffnung anzuordnen. Die Ausgleichselektroden dienen dazu messtechnische Störungen, z. B. durch Verschmutzung, Regen oder dergleichen, im Detektionsbereich der Kapazitätselektroden zu erfassen und zu kompensieren, um Fehlmessung der Kapazitätssensoren zu vermeiden.

Die metallischen Abschirmungen der jeweiligen Kapazitätssensoren, ggf. mit den zuvor erwähnten Kompensations- oder Ausgleichselektroden, können mit den Sensorelektroden als einzelnes Bauteil ausgeführt werden, das eine sandwichartige Struktur besitzt. Dabei ist eine Isolierung zwischen den metallischen Abschirmungen und der Sensorelektrode und ggf. der Kompensations- oder Ausgleichselektroden sowie ggf. der Masseabschirmung vorgesehen, so dass die metallische Abschirmung einen geometrischen Abstand zur Sensorelektrode in Form von Leiterbahnen oder in Form einer Folie beibehält. Insbesondere umschließt die metallische Abschirmung die Sensorelektroden randseitig (z. B. U-förmig, wie bereits zuvor beschrieben), wodurch eine weitere Verbesserung der geometrischen Trennung der jeweiligen Detektionsbereiche voneinander ermöglicht wird.

Gemäß einer vorteilhaften Weiterbildung der erfindungsgemäßen Einrichtung ist eine Steuereinheit vorgesehen, die mit den Kapazitätssensoren verbunden ist und die mit einer Betätigungseinheit des beweglichen Teils des Fahrzeugs wirkverbunden ist. Die Steuereinheit kann Mittel umfassen, die zur Speisung und zum Betrieb der Kapazitätssensoren dienen. Ferner kann die Steuereinheit ein Logik- Verknüpfungsglied zwischen den Kapazitätssensoren und einer Betätigungseinheit zur Betätigung des beweglichen Teils des Fahrzeugs umfassen. Folglich können die Kapazitätssensoren die Information an die Steuereinheit liefern, ob sich ein Objekt im jeweiligen Detektionsbereich der Kapazitätssensoren befindet. Die Erkennung eines vorgegebenen Bewegungsmusters kann dabei in der Steuereinheit erfolgen, so dass die Betätigungseinheit zum Öffnen oder zum Schließen des beweglichen Teils erst bei Vorliegen des geforderten Bewegungsmusters ausgelöst wird.

Ebenfalls ist es denkbar, dass nach einem ersten Signal oder erst nach einem definierten Bewegungsmuster Leucht- und/oder Anzeigemittel eingeschaltet werden, die insbesondere die Detektionsbereiche ausleuchten. Durch das Ausleuchten kann der Person angezeigt werden, welcher Detektionsbereich als nächstes auf ein Messsignal bzw. auf ein Objekt im Detektionsbereich wartet. Auch können durch die Leucht- und/oder Anzeigemittel der konkrete Zustand eines Zugangsberechtigungssystems oder der Sensorik angezeigt werden. So ist es möglich, dass auf dem Bürgersteig oder der Strasse neben oder hinter dem Fahrzeug der Schriftzug "AUF" oder "ZU", insbesondere durch eine Laserdiode, angezeigt wird. Diese Anzeige kann an die Erfassung eines ID-Gebers für das Fahrzeug gekoppelt werden, d. h. nur wenn der richtige ID-Geber in der Nähe des Fahrzeugs von der übrigen Sensorik erkannt wird, wird das bzw. die Leucht- und/oder Anzeigemittel eingeschaltet.

Zum Betrieb der erfindungsgemäßen Einrichtung kann weiterführend vorgesehen sein, dass ein ID-Geber vorhanden ist, der mit der Steuereinheit vorzugsweise mittels einer drahtlosen Kommunikationsverbindung wirkverbunden ist. Derartige ID-Geber sind auch als Zugangsberechtigungssysteme für einen Benutzer eines Fahrzeugs bekannt und werden häufig als "Keyless-Go-Systeme" bezeichnet. Besitzt der Benutzer eines Fahrzeugs einen derartigen ID-Geber, so wird dieser von einer Sende-Empfangseinheit innerhalb des Fahrzeugs erkannt. Dadurch erfolgt eine Authentifizierung des Benutzers des Fahrzeugs, so dass dieser beispielsweise das Fahrzeug öffnen oder das Fahrzeug in Betrieb nehmen kann. Ein derartiger ID-Geber kann ferner zur Kommunikation mit der Steuereinheit ausgebildet sein, die Bestandteil der erfindungsgemäßen Einrichtung ist.

Erfindungsgemäß kann die Steuereinheit derart weitergebildet sein, dass eine Betätigung des beweglichen Teils erst dann erfolgt, wenn das Vorhandensein eines ID-Gebers durch die Steuereinheit erkannt wird. Befindet sich beispielsweise die Person mit dem ID-Geber nicht im Bereich des Fahrzeugs, so können zwar die Kapazitätssensoren das Bewegungsmuster einer Person im Detektionsbereich des Fahrzeugs detektieren, jedoch löst die Steuereinheit nicht das Öffnen oder Schließen der Heckklappe aus. Erst bei Vorhandensein des ID-Gebers und einer damit erfolgten Authentifizierung erfolgt bei gleichzeitig ausgeführtem und durch die Kapazitätssensoren detektierten Bewegungsmusters die Betätigung des beweglichen Teils.

Die Auslösung der Öffnung oder der Schließung des beweglichen Teils kann ferner davon abhängig gemacht werden, ob das Fahrzeug fährt oder steht, wobei die Betätigung des beweglichen Teils vorzugsweise nur dann ausgelöst wird, wenn das Fahrzeug steht und die Geschwindigkeit "Null" erkannt wird.

Durch die Aktivierung des beweglichen Teils kann ggf. gleichzeitig ein elektromechanisches Schloss für das bewegliche Teil angesteuert werden, wodurch sich das bewegliche Teil Öffnen oder verschließen lässt. Zusätzlich kann das bewegliche Teil mit einem Aufstellmechanismus versehen sein, womit das bewegliche Teil von seiner Schließstellung selbstständig in die Öffnungsstellung überführbar ist und ggf. umgekehrt. Somit kann der Öffnungs- und/oder Schließvorgang vollautomatisch durchgeführt werden. Der erwähnte Aufstellmechanismus kann ganz oder teilweise in dem elektromechanischen Schloss integriert sein.

Nach einer Weiterbildung der Steuereinheit ist diese derart ausgebildet, dass eine Betätigung des beweglichen Teils erst dann stattfindet, wenn der erste Kapazitätssensor das Vorhandensein eines Beines innerhalb des ersten Detektionsbereiches und der zweite Kapazitätssensor das Vorhandensein eines Fußes innerhalb des zweiten Detektionsbereiches detektiert. Selbstverständlich wird die Betätigung des beweglichen Teils auch nach diesem Detektionsmuster erst dann ausgelöst, wenn zuvor, währenddessen oder danach der ID-Geber von der Steuereinheit der Einrichtung erkannt wird.

Nach einer noch weiteren Ausführungsform ist die Steuereinheit derart ausgebildet, dass eine Betätigung des beweglichen Teils nur dann stattfindet, wenn der erste Kapazitätssensor das Bein vor der Detektion des Fußes durch den zweiten Kapazitätssensor detektiert. Dadurch wird vermieden, dass bei Vorhandensein eines Gegenstandes im unteren Bereich des hinteren Stoßfängers oder einer Seitentür die Annäherung einer Person nicht ausreicht, um die Schließbewegung oder Öffnungsbewegung der Heckklappe oder der Seitentür auszulösen. Auch hierbei wird von der Steuereinheit die Geschwindigkeit des Fahrzeugs überwacht, die zum Auslösen der Öffnungs- oder Schließbewegung der Heckklappe vorzugsweise "Null" sein muss, so dass das Fahrzeug steht.

Auch ist die Erfindung auf einer Verfahren zur Betätigung eines beweglichen Teils eines Fahrzeuges, insbesondere Kraftfahrzeuges, mit der zuvor beschreibenen erfindungsgemäßen Einrichtung gerichtet. Merkmale und Details, die im Zusammenhang mit dem erfindungsgemäßen Verfahren beschrieben sind, gelten dabei selbstverständlich auch im Zusammenhang mit der erfindungsgemäßen Einrichtung und umgekehrt.

Weitere, die Erfindung verbessernde Maßnahmen werden nachstehend gemeinsam mit der Beschreibung von bevorzugten Ausführungsbeispielen der Erfindung anhand der Figuren näher dargestellt. Es zeigt:
- Figur 1a: ein Ausführungsbeispiel der Einrichtung zum berührungslosen Betätigen einer Heckklappe mit einem ersten Kapazitätssensor und einem zweiten Kapazitätssensor sowie jeweiligen Mitteln zur Vorgabe der Detektionsbereiche,
- Figur 1b: ein Ausführungsbeispiel der Einrichtung zum berührungslosen Betätigen einer Seitentür mit einem ersten Kapazitätssensor und einem zweiten Kapazitätssensor,
- Figur 2: ein Ausführungsbeispiel der erfindungsgemäßen Einrichtung zur Auslösung der Betätigung einer Heckklappe durch ein Bein und einen Fuß einer Person,
- Figur 3: eine schematische Draufsicht der Anordnung der Kapazitätssensoren innerhalb eines hinteren Stoßfängers eines Fahrzeugs,
- Figur 4: eine schematische Seitenansicht der Anordnung des zweiten Kapazitätssensors innerhalb des hinteren Stoßfängers eines Fahrzeugs mit einer metallischen Abschirmung und
- Figur 5: eine Schemaansicht der Steuereinheit in Wirkverbindung mit den Kapazitätssensoren, dem ID-Geber und der Heckklappe.

Figur 1a zeigt ein Ausführungsbeispiel der erfindungsgemäßen Einrichtung zum berührungslosen Betätigen einer Heckklappe 10.1 als bewegliches Teil 10 eines Fahrzeugs 1, welches ein Kraftfahrzeug darstellt. Das bewegliche Teil 10 wird durch ein elektromechanisches Schloss 25 in der Schließstellung gehalten und gesichert. Die Einrichtung umfasst ein erstes Erkennungsmittel 11 zur Detektion eines Objektes 17, 18 in einem ersten Detektionsbereich 11a und ein zweites Erkennungsmittel 12 zur Detektion eines Objektes in einem zweiten Detektionsbereich 12a. Die Erkennungsmittel 11 und 12 sind als Kapazitätssensoren 11 und 12 ausgebildet und in der Ansicht lediglich schematisch angedeutet. Der Detektionsbereich 11a deckt den horizontalen Bereich hinter dem hinteren Stoßfänger 16 des Fahrzeugs 1 ab. Hingegen deckt der Detektionsbereich 12a den unteren Bereich unterhalb des hinteren Stoßfängers 16 ab. Damit ist ein erster Detektionsbereich 11a und ein zweiter Detektionsbereich 12a geschaffen, die geometrisch voneinander getrennt sind und keinen gemeinsamen Bereich außenseitig vom hinteren Stoßfänger 16 umfassen. Die Detektionsbereiche 11a und 12a sind durch Strahlen angedeutet, die jedoch lediglich Bereiche andeuten, in denen eine Änderung der Dielektrizitätskonstante zwischen den Kapazitätssensoren 11 und 12 sowie der Umgebung des hinteren Stoßfängers 16 beschreiben. Diese Änderung der Dielektrizitätskonstante bewirkt eine Änderung der auf den Elektroden der Kapazitätssensoren 11 und 12 speicherbaren Ladung, die von der Einrichtung detektiert werden kann. Damit kann durch die Kapazitätssensoren 11 und 12 das Vorhandensein eines Objektes, insbesondere das Vorhandensein von Körperteilen einer Person bei minimalem Stromverbrauch bereitgestellt werden.

Hinter den Kapazitätssensoren 11 und 12 erstrecken sich Mittel 13 und 14, die in Gestalt metallischer Abschirmungen 13 und 14 ausgeführt sind und die die Kapazitätssensoren 11 und 12 bogenartig oder halbschalenartig umschließen. Durch die Abschirmungen 13 und 14 wird sowohl der jeweilige Detektionsbereich 11a und 12a vorgegeben, wobei eine verbesserte Trennung der Detektionsbereiche 11a und 12a voneinander ermöglicht wird. Die metallische Abschirmungen 13 und 14 weisen das gleiche elektrische Potential auf wie die entsprechenden Kapazitätssensoren 11 und 12. Somit handelt es sich hierbei um sogenannte "Active Shields" 13, 14. Hinter diesen "Active Shields" 13, 14 können zusätzlich Masseelektroden 24 bzw. Masseabschirmungen 24 vorgesehen sein, womit die Detektionsbereiche 11a, 12a der Kapazitätssensoren 11 und 12 in die umgekehrte Richtung zu den Masseabschirmungen 24 gerichtet werden, d. h. von den Masseabschirmungen 24 weg.

In der Figur 1b ist ein ähnliches Ausführungsbeispiel der erfindungsgemäßen Einrichtung zum berührungslosen Betätigen einer Seitentür bzw. Schiebetür 10.1 als bewegliches Teil 10 eines Fahrzeugs 1 dargestellt. Hierbei sind die beiden Kapazitätssensoren 11 und 12 im Türschwellerbereich 23 angeordnet und vergleichbar zur erwähnten Stoßstange 16 im Heckbereich 15 ausgerichtet. Optional können die beiden Kapazitätssensoren 11 und 12 auch im unteren Bereich 27 der Seitentür 10.2, vorzugsweise unter einem Steinschlagschutz, angeordnet sein. Eine Annäherung des Objektes an die Seitentür 10.2 kann durch den ersten Kapazitätssensoren 11 oder den Annäherungssensor für das Zugangsberechtigungssystem, der in der Regel im Türgriff 28 angeordnet ist, ermittelt werden. Bei der weiteren Erkennung eines Bewegungsmusters für die Betätigung des beweglichen Teils 10 durch die Erkennungsmittel 11, 12 unterscheiden sich die Ausführungsbeispiele aus den Figuren 1 bis 5 nicht. Auch können die Erkennungsmittel 11, 12 mit den dazu gehörenden Mittel 13, 14 optional mit einer Masseabschirmung 24 versehen sein.

In Figur 2 ist in einer Seitenansicht ein Ausschnitt des hinteren Stoßfängers 16 bzw. des unteren Bereiches der Seitentür 10.2 gezeigt, in dem die Kapazitätssensoren 11 und 12 mit den jeweiligen Abschirmungen 13 und 14 eingebracht sind. Gemäß der Darstellung ist ein Bein 17 einer Person teilweise gezeigt und ragt in den horizontal verlaufenden ersten Detektionsbereich 11a hinein. Der sich an das Bein 17 anschließende Fuß 18 ragt hingegen in den sich vertikal unterhalb des hinteren Stoßfängers 16 bzw. des Türschwellerbereiches 23 erstreckenden Detektionsbereich 12a hinein. Die Person hat sich beispielhaft dem Fahrzeug 1 im Bereich des hinteren Stoßfängers 16 bzw. der Seitentür 10.2 genähert. Folglich kann der erste Kapazitätssensor 11 durch das Eindringen des Beines 17 in den ersten Detektionsbereich 11a die Annäherung der Person detektieren. Signalisiert die Person die Absicht der Betätigung des beweglichen Teils 10 durch ein Hineinbewegen des Fußes 18 in den zweiten Detektionsbereich 12a, so entsteht ein vorgegebenes Bewegungsmuster der Person. Durch die gekoppelte Detektion sowohl des Beines 17 als auch des Fußes 18 kann die Betätigung der Heckklappe 10.1 bzw. der Seitentür 10.2 ausgelöst werden. Ebenfalls kann durch ein nicht dargestelltes Leucht- und/oder Anzeigemittel die entsprechenden Detektionsbereiche 11a, 12a ausgeleuchtet werden. Auch kann der Zustand des beweglichen Teils 10 auf dem Bürgersteig oder der Strasse neben dem Fahrzeug durch eine Schrift angezeigt werden. Bei der Betätigung wird das elektromechanische Schloss 25 derart verstellt, dass es das bewegliche Teil 10 freigibt, wodurch es von einer Schließstellung in eine Offenstellung überführbar ist. Der Öffnungs- und/oder Schließvorgang kann selbst mechanisch durch den in Figur 1 angedeuteten Aufstellmechanismus 26 erfolgen, der ebenfalls durch die Betätigung aktiviert wird.

Auch in Figur 2 können optional zu den "Active Shields" 13, 14 Masseelektroden 24 bzw. Masseabschirmungen 24 vorgesehen sein.

Figur 3 zeigt in einer Draufsicht die Anordnung der Kapazitätssensoren 11 und 12 innerhalb des hinteren Stoßfängers 16 des Fahrzeugs 1. Der hintere Stoßfänger 16 erstreckt sich über den gesamten Heckbereich 15 des Fahrzeugs, wobei der Stoßfänger 16 in der gesamten Breite gezeigt ist. Gemäß der Darstellung ist erkennbar, dass sich die Kapazitätssensoren 11 und 12 etwa über der gesamten Breite des Stoßfängers 16 hinweg erstrecken können. Folglich kann sich eine Person an einer beliebigen Stelle über dem gesamten Heckbereich 15 des Fahrzeugs 1 nähern und die in Figur 2 beschriebene Bewegung des Beines 17 sowie des Fußes 18 ausführen.

Die Darstellung zeigt die Anordnung des ersten Kapazitätssensors 11 im vertikalen Bereich des Stoßfängers 16, wohingegen der zweite Kapazitätssensor 12 mit der diesen umschließenden Abschirmung 14 im unteren Bereich des Stoßfängers 16 angedeutet ist. Die Kapazitätssensoren 12 können folienartig oder leiterbahnartig über der Breite des Stoßfängers 16 in diesem eingebracht oder verlegt sein. Vorzugsweise werden die Kapazitätssensoren 11 und 12 mit den jeweiligen Abschirmungen 13 und 14 innenseitig im Stoßfänger 16 angeordnet.

Figur 4 zeigt eine schematische Seitenansicht der Anordnung des zweiten Kapazitätssensors 12 innerhalb des Stoßfängers 16, der eben so gut in oder an der Seitentür 10.2 oder dem dazu gehörenden Türschweller angeordnet sein könnte. Der Kapazitätssensor 12 ist im Querschnitt dargestellt und besitzt eine flächenförmige Erstreckung. Der Kapazitätssensor 12 ist durch eine metallische Abschirmung 14 rückseitig umschlossen, die das gleiche Potential des Sensors 12 aufweist, so dass der Detektionsbereich 12a lediglich in Richtung zur Unterseite des hinteren Stoßfängers 16 ausgerichtet ist. Zur Verbesserung der abschirmenden Wirkung ist zusätzlich die Masseabschirmung 24 vorgesehen, die mit einem Massekontakt 19 verbunden ist, der als Erdung beispielhaft angedeutet ist und der die Abschirmung 24 mit der Masse des Fahrzeugs verbindet. Dadurch wird die gerichtete Vorgabe des Detektionsbereiches 12a weiter verbessert.

Figur 5 zeigt in einer schematischen Ansicht die Wirkverbindung der Steuereinheit 20 mit dem ersten Kapazitätssensor 11 und dem zweiten Kapazitätssensor 12. Die Steuereinheit 20 weist ein Verknüpfungsglied 22 auf, das als UND-Verknüpfungsglied ausgeführt ist.

Das UND-Verknüpfungsglied 22 bewirkt eine Aktivierung der Heckklappe 10, wenn wenigstens der erste Kapazitätssensor 11 und der zweite Kapazitätssensor 12 das Vorhandensein eines Objektes detektiert. Wird lediglich durch einen der Kapazitätssensoren 11 oder 12 das Vorhandensein eines Objektes, beispielsweise eines Beines 17 oder eines Fußes 18, detektiert, so löst die Steuereinheit 20 die Heckklappe 10 nicht aus. Erst bei der Detektion des Vorhandenseins eines Objektes durch beide Kapazitätssensoren 11 und 12 kann die Betätigung der Heckklappe 10 ausgelöst werden.

Ferner ist ein ID-Geber 21 angedeutet, der über eine drahtlose Verbindung mit der Steuereinheit 20 kommuniziert. Der ID-Geber 21 bildet eine Zugangsberechtigung zur Authentifizierung einer Person, die durch die Steuereinheit 20 abgefragt wird. Erst bei Vorhandensein eines derartigen ID-Gebers 21 und der positiven Meldung beider Kapazitätssensoren 11 und 12 wird die Betätigung der Heckklappe 10 ausgelöst.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiven Einzelheiten, räumliche Anordnungen und Verfahrensschritte, können sowohl für sich als auch in den verschiedensten Kombinationen erfindungswesentlich sein. So können z. B. auch mehr als zwei Kapazitätssensoren mit zusätzlichen Detektionsbereichen eingesetzt werden.

**Bezugszeichenliste**

| | |
|---|---|
| 1 | Fahrzeug |
| 10 | bewegliches Teil |
| 10.1 | Heckklappe |
| 10.2 | Seitentür, Schiebetür |
| 11 | erstes Erkennungsmittel, erster Kapazitätssensor |
| 11a | erster Detektionsbereich |
| 12 | zweites Erkennungsmittel, zweiter Kapazitätssensor |
| 12a | zweiter Detektionsbereich |
| 13 | Mittel zur Vorgabe des ersten Detektionsbereiches |
| 14 | Mittel zur Vorgabe des ersten Detektionsbereiches |
| 15 | Heckbereich |
| 16 | hinterer Stoßfänger |
| 17 | Bein |
| 18 | Fuß |
| 19 | Massekontakt |
| 20 | Steuereinheit |
| 21 | ID- Geber |
| 22 | Verknüpfungsglied |
| 23 | Türschwellerbereich |
| 24 | Masseelektrode / Masseabschirmung |
| 25 | Schloss |
| 26 | Aufstellmechanismus |
| 27 | unterer Seitentürbereich |
| 28 | Türgriff |

## Patentansprüche

1. Einrichtung zum berührungslosen Betätigen eines beweglichen Teils (10) eines Fahrzeugs (1), insbesondere einer Heckklappe (10.1), einer Seitentür (10.2) oder dergleichen, mit einem ersten Erkennungsmittel (11) zur Detektion eines Objektes in einem ersten Detektionsbereich (11a) und einem zweiten Erkennungsmittel (12) zur Detektion eines Objektes in einem zweiten Detektionsbereich (12a), sodass über die Erkennungsmittel (11, 12) die
Betätigung des beweglichen Teils (10) aktivierbar ist,
wobei das erste Erkennungsmittel (11) als ein erster Kapazitätssensor (11) und das zweite Erkennungsmittel (12) als ein zweiter Kapazitätssensor (12) ausgebildet ist,
wobei die Kapazitätssensoren (11, 12) für die Heckklappe (10.1), im Heckbereich (15) des Fahrzeugs (1) im und/oder am hinteren Stoßfänger (16) des Fahrzeuges (1), angeordnet sind,
wobei die Kapazitätssensoren (11, 12) für die Seitentür (10.2) im Türschwellerbereich (23) des Fahrzeugs (1) im und/oder am unteren Ende der Seitentür (10.2) des Fahrzeuges (1) angeordnet sind, **dadurch gekennzeichnet, dass** Mittel (13, 14) vorgesehen sind, mit denen die Detektionsbereiche (11a, 12a) in voneinander getrennte Bereiche vorgebbar sind, und wobei der erste Kapazitätssensor (11) im und/oder am hinteren Stoßfänger (16) bzw. am unteren Ende der Seitentür (10.2) des Fahrzeugs (1) derart angeordnet ist, und dass zumindest ein Bein (17) wenigstens einer sich aufrecht bewegenden Person durch den sich horizontal erstreckenden Detektionsbereich (11a) des ersten Kapazitätssensors (11) detektierbar ist.

2. Einrichtung nach Anspruch 1, **dadurch gekennzeichnet, dass** das Mittel (13) derart ausgebildet ist, dass der erste Detektionsbereich (11a) eine im Wesentlichen horizontale Erstreckung aufweist und dass das Mittel (14) derart ausgebildet ist, dass der zweite Detektionsbereich (12a) eine im Wesentlichen vertikale Erstreckung aufweist.

3. Einrichtung nach einem der vorhergehenden Ansprüche, **dadurch gekennzeichnet, dass** der zweite Kapazitätssensor (12) im und/oder am hinteren Stoßfänger (16) bzw. am unteren Ende der Seitentür (10.2) des Fahrzeugs (1) derart angeordnet ist, dass zumindest ein Fuß (18) wenigstens einer sich aufrecht bewegenden Person durch den sich vertikal erstreckenden Detektionsbereich (12a) des zweiten Kapazitätssensors (12) detektierbar ist.

4. Einrichtung nach einem der vorgenannten Ansprüche, **dadurch gekennzeichnet, dass** die Kapazitätssensoren (11, 12) drahtartig oder folienartig ausgebildet sind und sich im Wesentlichen über der gesamten Breite des Stoßfängers (16) erstrecken.

5. Einrichtung nach einem der vorgenannten Ansprüche, **dadurch gekennzeichnet, dass** die Mittel (13, 14) in Form einer metallischen Abschirmung (13, 14) ausgebildet sind, die sich auf der dem ersten und zweiten Detektionsbereich (11a, 12a) abgewandten Seite der Kapazitätssensoren (11, 12) erstrecken und diese halbschalenartig umschließen,
wobei insbesondere die metallischen Abschirmungen (13, 14) jeweils das gleiche Potential der Kapazitätssensoren (11, 12) aufweisen.

6. Einrichtung nach einem der vorgenannten Ansprüche, **dadurch gekennzeichnet, dass** zumindest ein Kapazitätssensor (11, 12) zusätzlich mit einer Masseelektrode (24) versehen ist, um den entsprechenden Detektionsbereich (11a, 12a) auszurichten.

7. Einrichtung nach einem der vorgenannten Ansprüche, **dadurch gekennzeichnet, dass** eine Steuereinheit (20) vorgesehen ist, die mit den Kapazitätssensoren (11, 12) verbunden ist und die mit einer Betätigungseinheit der Heckklappe (10) des Fahrzeugs (1) wirkverbunden ist.

8. Einrichtung nach einem der vorgenannten Ansprüche, **dadurch gekennzeichnet, dass** ein ID- Geber (21) vorgesehen ist, der mit der Steuereinheit (20) vorzugsweise mittels einer drahtlosen Kommunikationsverbindung wirkverbunden ist,
wobei insbesondere die Steuereinheit (20) derart ausgebildet ist, dass eine Betätigung des beweglichen Teils (10) erst dann erfolgt, wenn das Vorhandensein des ID- Gebers (21) durch die Steuereinheit (20) detektiert wird.

9. Einrichtung nach einem der vorgenannten Ansprüche, **dadurch gekennzeichnet, dass** die Steuereinheit (21) derart ausgebildet ist, dass eine Betätigung des beweglichen Teils (10) erst dann stattfindet, wenn der erste Kapazitätssensor (11) das Vorhandensein eines Beines (17) innerhalb des ersten Detektionsbereiches (11a) und der zweite Kapazitätssensor (12) das Vorhandensein eines Fußes (18) innerhalb des zweiten Detektionsbereiches (12a) detektiert.

10. Einrichtung nach einem der vorgenannten Ansprüche, **dadurch gekennzeichnet, dass** die Steuereinheit (21) derart ausgebildet ist, dass eine Betätigung des beweglichen Teils (10) nur dann stattfindet, wenn der erste Kapazitätssensor (11) das Bein (17) vor der Detektion des Fußes (18) durch den zweiten Kapazitätssensor (12) detektiert.

11. Verfahren zur Betätigung eines beweglichen Teils (10) eines Fahrzeugs (1), insbesondere einer Heckklappe (10.1), einer Seitentür (10.2) oder dergleichen, mit einer Einrichtung nach einem der Ansprüche 1 bis 10.

12. Fahrzeug (1) mit einer Einrichtung nach einem der Ansprüche 1 bis 10.

## Claims

1. Arrangement for the contact-free operation of a movable part (10) of a vehicle (1), particularly of a hatch (10.1), a side door (10.2) or the like, with a first detection device (11) for the detection of an object in a first detection area (11 a) and a second detection device (12) for the detection of an object in a second detection area (12a), so that the operation of the movable part (10) can be activated via the detection devices (11, 12), the first detection device (11) is developed as a first capacity sensor (11) and the second detection device (12) is developed as a second capacity sensor (12),
wherein the capacity sensors (11, 12) for the hatch (10.1) are assembled in the rear section (15) of the vehicle (1), in and/or at the rear bumper (16) of the vehicle (1), wherein the capacity sensors (11, 12) for the side door (10.2) are assembled in the door sill area (23) of the vehicle (1) in and/or at the lower edge of the side door (10.2) of the vehicle (1),
**characterized in that**
means (13, 14) are provided, which the detection areas (11 a, 12a) are pretendable in from each other independent areas and wherein the first capacity sensor (11) is assembled in and/or at the rear bumper (16) or at the lower edge of the side door (10.2) of the vehicle (1) respectively, in a way that at least a leg (17) of an at least upright moving person is detectable via the horizontal extending detection area (11 a) of the first capacity sensor (11).

2. Arrangement according to claim 1,
**characterized in that**
the means (13) is developed in a way that the first detection area (11 a) comprises a mainly horizontal extension and that the means (14) is developed in a way that the second detection area (12a) comprises a mainly vertical extension.

3. Arrangement according to one of the preceding claims
**characterized in that**
the second capacity sensor (12) is assembled in and/or at the rear bumper (16) or at the lower edge of the side door (10.2) of the vehicle (1) respectively, in a way that at least a foot (18) of an at least upright moving person is detectable via an vertically extending detection area (12a) of the second capacity sensor (12).

4. Arrrangement according to one of the preceding claims
**characterized in that**
the capacity sensors (11, 12) are in a wirelike or foillike shape and are mainly extending mainly over the entire width of the bumper (16).

5. Arrangement according to one of the preceding claims
**characterized in that**
the means (13, 14) are developed in form of a metallic shielding (13, 14), which extends on the far side of the first and second detection area (11 a, 12a) of the capacity sensors (11, 12) and enclose them halfshelllike,
wherein particularly the metallic shielding (13, 14) are each comprising the same potential as the capacity sensors (11, 12).

6. Arrangement according to one of the preceding claims
**characterized in that**
at least one capacity sensor (11, 12) additionally comprises a earth electrode (24) in order to align the corresponding detection area (11 a, 12a).

7. Arrangement according to one of the preceding claims
**characterized in that**
a control unit (20) is intended, which is connected with a capacity sensors (11, 12) and which is operatively connected with the operation unit of the hatch (10) of the vehicle (1).

8. Arrangement according to one of the preceding claims
**characterized in that**
an ID transmitter (21) is intended, which is operatively connected with the control unit (20) preferably via a wireless communication connection,
wherein particularly the control unit (20) is developed in a way that an operation of the movable part (10) occurs not before the detection of the ID transmitter (21) by the control unit (20).

9. Arrangement according to one of the preceding claims
**characterized in that**
the control unit (20) is developed in a way that an operation of the movable part (10) occurs not before the first capacity sensor (11) detects the existence of a leg (17) within the first detection area (11 a) and the second capacity sensor (12) detects the existence of a foot (18) within the second detection area (12a).

10. Arrangement according to one of the preceding claims
**characterized in that**
the control unit (20) is developed in a way that an operatiion of the movable part (10) only occurs when the first capacity sensor (11) detects the leg (17) before the detection of the foot (18) via the second capacity sensor (12).

11. Method for the operation of a movable part (10) of a vehicle (1), particularly of a hatch (10.1), a side door (10.2) or the like, with an arrangement according to one of the claims 1 to 10.

12. Vehicle (1) with an arrangement according to one of the claims 1 to 10.

## Revendications

1. Dispositif d'actionnement sans contact d'une partie mobile (10) d'un véhicule (1), en particulier d'un hayon (10.1), d'une porte latérale (10.2) ou d'un élément similaire, comprenant un premier moyen d'identification (11) affecté à la détection d'un objet dans une première zone de détection (11 a) et un second moyen d'identification (12) affecté à la détection d'un objet dans une seconde zone de détection (12a), de telle sorte que l'actionnement de ladite partie mobile (10) puisse être activé par l'intermédiaire desdits moyens d'identification (11, 12),
le premier moyen d'identification (11) étant réalisé sous la forme d'un premier capteur capacitif (11) et le second moyen d'identification (12) étant réalisé sous la forme d'un second capteur capacitif (12),
les capteurs capacitifs (11, 12) dédiés au hayon (10.1) étant placés dans la région postérieure (15) du véhicule (1), dans et/ou sur le pare-chocs arrière (16) dudit véhicule (1),
les capteurs capacitifs (11, 12) dédiés à la porte latérale (10.2) étant placés dans la région du seuil (23) de la porte du véhicule (1), dans et/ou sur l'extrémité inférieure de ladite porte latérale (10.2) dudit véhicule (1),
**caractérisé par le fait**
**qu'**il est prévu des moyens (13, 14) à l'aide desquels les zones de détection (11 a, 12a) peuvent être préétablies en des zones séparées les unes des autres, sachant que le premier capteur capacitif (11) est respectivement disposé dans et/ou sur le pare-chocs arrière (16), ou à l'extrémité inférieure de la porte latérale (10.2) du véhicule (1), de façon telle qu'au moins une jambe (17) d'au moins une personne se déplaçant verticalement puisse être détectée par la zone de détection (11a) dudit premier capteur capacitif (11), s'étendant horizontalement.

2. Dispositif selon la revendication 1,
**caractérisé par le fait**
**que** le moyen (13) est réalisé de telle sorte que la première zone de détection (11a) présente une étendue essentiellement horizontale ; et par le fait que le moyen (14) est réalisé de façon telle que la seconde zone de détection (12a) offre une étendue essentiellement verticale.

3. Dispositif selon l'une des revendications précédentes,
**caractérisé par le fait**
**que** le second capteur capacitif (12) est respectivement disposé dans et/ou sur le pare-chocs arrière (16), ou à l'extrémité inférieure de la porte latérale (10.2) du véhicule (1), de façon telle qu'au moins un pied (18) d'au moins une personne se déplaçant verticalement puisse être détecté par la zone de détection (12a) dudit second capteur capacitif (12), s'étendant verticalement.

4. Dispositif selon l'une des revendications précitées,
**caractérisé par le fait**
**que** les capteurs capacitifs (11, 12) sont de réalisation du type fils métalliques ou feuils et s'étendent, pour l'essentiel, sur toute la largeur du pare-chocs (16).

5. Dispositif selon l'une des revendications précitées,
**caractérisé par le fait**
**que** les moyens (13, 14) sont réalisés sous la forme d'un blindage métallique (13, 14) qui s'étend du côté des capteurs capacitifs (11, 12) tourné à l'opposé des première et seconde zones de détection (11a, 12a), et qui ceinture lesdits capteurs à la manière de demi-coquilles,
sachant notamment que les blindages métalliques (13, 14) présentent, à chaque fois, le même potentiel que lesdits capteurs capacitifs (11, 12).

6. Dispositif selon l'une des revendications précitées,
**caractérisé par le fait**
**qu'**au moins un capteur capacitif (11, 12) est additionnellement pourvu d'une électrode de masse (24), de manière à orienter la zone de détection (11 a, 12a) correspondante.

7. Dispositif selon l'une des revendications précitées,
**caractérisé par le fait**
**qu'**il est prévu une unité de commande (20) qui est connectée aux capteurs capacitifs (11, 12), et est en liaison opérante avec une unité d'actionnement du hayon (10) du véhicule (1).

8. Dispositif selon l'une des revendications précitées,
**caractérisé par le fait**
**qu'**il est prévu un émetteur ID (21) en liaison opérante avec l'unité de commande (20), de préférence au moyen d'une connexion de communication sans fil,
sachant notamment que ladite unité de commande (20) est réalisée de telle sorte qu'un actionnement de la partie mobile (10) ne s'opère que lorsque la présence dudit émetteur ID (21) est détectée par ladite unité de commande (20).

9. Dispositif selon l'une des revendications précitées,
**caractérisé par le fait**
**que** l'unité de commande (20) est réalisée de telle sorte qu'un actionnement de la partie mobile (10) n'ait lieu que lorsque le premier capteur capacitif (11) détecte la présence d'une jambe (17) à l'intérieur de la première zone de détection (11 a), et lorsque le second capteur capacitif (12) détecte la présence d'un pied (18) à l'intérieur de la seconde zone de détection (12a).

10. Dispositif selon l'une des revendications précitées,
**caractérisé par le fait**
**que** l'unité de commande (20) est réalisée de telle sorte qu'un actionnement de la partie mobile (10) ait lieu uniquement lorsque le premier capteur capacitif (11) détecte la jambe (17) avant la détection du pied (18) au moyen du second capteur capacitif (12).

11. Procédé d'actionnement d'une partie mobile (10) d'un véhicule (1), en particulier d'un hayon (10.1), d'une porte latérale (10.2) ou d'un élément similaire, à l'aide d'un dispositif conforme à l'une des revendications 1 à 10.

12. Véhicule (1) équipé d'un dispositif conforme à l'une des revendications 1 à 10.
